# EUROPÄISCHE PATENTSCHRIFT

(11) **EP 0 552 409 B1**
(45) Veröffentlichungstag und Bekanntmachung des Hinweises auf die Patenterteilung: **17.12.1997**
(21) Anmeldenummer: 92116168.3
(22) Anmeldetag: 22.09.1992
(51) Int. Cl.: H05B 6/68, F24C 7/02

(54) **Verfahren und Schaltungsanordnung zum Betrieb eines Backraumes mit mindestens einer elektrischen Heizeinrichtung und einer Mikrowelleneinrichtung**
Process and circuit for the operation of a backing oven with at least one electric heating device and one microwave device
Procédé et dispositif de circuit pour le fonctionnement d'un four cuisson avec au moins un dispositif de chauffage électrique et un dispositif à micro-ondes

(30) Priorität: 20.12.1991 DE 4142335
(43) Veröffentlichungstag der Anmeldung: 28.07.1993
(73) Patentinhaber: BOSCH-SIEMENS HAUSGERÄTE GmbH, 81669 München (DE)
(72) Erfinder: Begero, Rudolf, W-7518 Bretten (DE); Gramlich, Walter, W-7520 Bruchsal (DE)

(56) Entgegenhaltungen:
- EP-A- 0 374 397
- DE-A- 3 737 263
- US-A- 4 425 490
- US-A- 4 533 810

## Beschreibung

Die Erfindung bezieht sich auf ein Verfahren zum Betrieb eines über eine Tür verschließbaren Backraumes eines Haushaltsherdes, Grillgerätes o. dgl. der durch mindestens eine elektrische Heizeinrichtung und eine Mikrowelleneinrichtung beheizbar ist, wobei bei einem alleinigen Betrieb der Mikrowelleneinrichtung oder bei einem Kombinationsbetrieb der Mikrowelleneinrichtung mit einer elektrischen Heizeinrichtung die Mikrowelleneinrichtung bei einem Öffnen der Tür abgeschaltet wird.

Die Erfindung bezieht sich weiter auf eine Schaltungsanordnung zur Durchführung des Verfahrens.

Bei dem bekannten Verfahren wird bei einem Beheizen des Backraumes allein über die Mikrowelleneinrichtung oder in einem Kombinationsbetrieb der Mikrowelleneinrichtung zusammen mit einer elektrischen Heizeinrichtung die Mikrowelleneinrichtung nach einem Öffnen der Tür abgeschaltet. Damit soll eine Verletzung durch eine unbeabsichtigte Einwirkung von Mikrowellen, sowie ein Austritt von Mikrowellen verhindert werden, wenn die Tür geöffnet wird, um beispielsweise den Zustand des in dem Backraum zuzubereitenden Gutes zu überprüfen.

Um den Kombinationsbetrieb mit eingeschalteter Mikrowelleneinrichtung nach einem Öffnen der Tür wieder aufzunehmen ist es deshalb erforderlich, daß die Mikrowelleneinrichtung nach jedem Schließen der Tür manuell wieder eingeschaltet wird. Dies erfordert insbesondere bei längeren, durch mehrmaliges Öffnen der Tür zur Kontrolle des Gutes unterbrochenen Zubereitungszeiten eine große Aufmerksamkeit. Damit ist die Bedienung erschwert. Weiterhin besteht eine erhebliche Gefahr, daß bei einem Kombinationsbetrieb mit zusätzlich zu einer elektrischen Heizquelle eingeschalteter Mikrowelleneinrichtung nach einem Schließen der Tür das Wiedereinschalten der Mikrowelleneinrichtung übersehen wird. Sofern die eingestellte Einschaltdauer für die Mikropwelleneinrichtung zum Zeitpunkt des Öffnens der Tür und damit zum Zeitpunkt eines Abschaltens der Mikrowelleneinrichtung nicht gleichzeitig dazu abgelaufen ist, kann sich deshalb eine Abweichung von der gewünschten bzw. ursprünglich eingestellten Art der Zubereitung ergeben.

Der Erfindung liegt die Aufgabe zugrunde, das gattungsgemäße Verfahren so weiterzubilden, daß in einfacher Weise ein Kombinationsbetrieb mit der Mikrowelleneinrichtung ermöglicht wird, wobei Fehleinstellungen hinsichtlich des Betriebs der Mikrowelleneinrichtung vermieden sind.

Der Erfindung liegt als weitere Aufgabe zugrunde eine Schaltungsanordnung für einen derartigen Backraum in einfacher Weise so weiterzubilden, daß das erfindungsgemäße Verfahren durchgeführt werden kann.

Die das Verfahren betreffende Aufgabe wird bei einem gatcungsgemäßen Verfahren erfindungsgemäß dadurch gelöst, daß bei dem Kombinationsbetrieb nach dem Abschalten der .Mikrowelleneinrichtung aufgrund eines Öffnens der Tür mit deren erneuten Schließen die Mikrowelleneinrichtung automatisch wieder eingeschaltet wird, sofern eine einstellbare Zeitdauer für den Mikrowellenbetrieb noch nicht abgelaufen ist.

Erfindungsgemäß erfolgt somit der Betrieb der Mikrowelleneinrichtung nach einem Schließen der Tür im Verlaufe der Durchführung eines Kombinationsbetriebes durch ein automatisches Einschalten der Mikrowelleneinrichtung immer dann, wenn deren eingestellte Betriebsdauer zum Zeitpunkt des Öffnens der Tür, bzw. dem gleichzeitig erfolgenden Abschalten der Mikrowelleneinrichtung, noch nicht abgelaufen ist. Es wird dann über die restliche Betriebsdauer der Mikrowellenbetrieb im Rahmen des Kombinationsbetriebes mit einer elektrischen Heizeinrichtung fortgesetzt.

Unabhängig von dem erfindungsgemäßen Verfahren für den Kombinationsbetrieb kann bei einem Verfahren zum alleinigen Betrieb der Mikrowelleneinrichtung nach einem Ausschalten der Mikrowelleneinrichtung aufgrund eines Öffnens der Tür die Mikrowelleneinrichtung auch dann in einer der üblichen Vorgehensweise bei Mikrowellengeräten entsprechenden Weise ausgeschaltet bleiben, wenn die Tür wieder geschlossen worden ist.

In einfacher Weise ist somit sichergestellt, daß bei einem Kombinationsbetrieb die für die Mikrowelleneinrichtung eingestellte Betriebsdauer im wesentlichen unabhängig davon eingeschaltet wird, wie oft die Tür, beispielsweise zu einer Kontrolle des zuzubereitenden Gutes, während des Kombinationsbetriebes geöffnet wird.

Die Erfindung betrifft weiter eine Schaltungsanordnung zur Durchführung des erfindungsgemäßen Verfahrens.

Einer bekannten Schaltungsanordnung für einen über eine Tür verschließbaren Backraum eines Haushaltsherdes, Grillgerätes o. dgl., der durch mindestens eine elektrische Heizeinrichtung und eine Mikrowelleneinrichtung beheizbar ist, die eine über die Tür betätigbare Schalteinrichtung mit einem über die Tür betätigbaren Endschalter mit einem Öffnungskontakt zum Abschalten der Mikrowelleneinrichtung bei einem Öffnen der Tür aufweist, wird erfindungsgemäß eine weitere Schalteinrichtung vorgesehen. Durch diese wird bei dem eingestellten Kombinationsbetrieb der Mikrowelleneinrichtung mit der elektrischen Heizeinrichtung nach einem Schließen der Tür die Mikrowelleneinrichtung erneut selbstätig eingeschaltet, sofern die für den Mikrowellenbetrieb einstellbare Zeitdauer noch nicht abgelaufen ist.

In vorteilhafter Weise ist der weiteren Schalteinrichtung ein mit einem Schließen der Tür betätigbarer Schließkontkat des Endschalters zugeordnet.

Die einzige Figur zeigt eine Ausführungsform der erfindunggemässen Schalteinrichtung.

Die erfindungsgemäß vorgesehene, weitere Schalteinrichtung kann in einfacher Weise in die bereits vorhandene Schaltungsanordnung, unter zumindest teilweiser Verwendung der Schalteinrichtung mit dem Endschalter zum Abschalten der Mikrowelleneinrichtung nach einem Öffnen der Tür integriert werden. Dem der Tür zugeordneten Endschalter kann dabei in einfacher Weise ein Schließkontakt zugeordnet werden, über den im Verlaufe eines Kombinationsbetriebs die Mikrowelleneinrichtung bei einem Schließen der Tür erneut eingeschaltet wird, wenn zum Zeitpunkt eines Öffnens der Tür die eingestellte Betriebsdauer für die Mikrowelleneinrichtung noch nicht abgelaufen ist.

Durch das erfindungsgemäße Verfahren und die erfindungsgemäße Schaltungsanordnung wird somit in einfacher Weise die Zubereitung im Kombinationsbetrieb bei einem gleichzeitigen Beheizen des Backraumes durch die Mikrowelleneinrichtung und eine elektrische Heizeinrichtung erleichtert. Dabei wird auch sichergestellt, daß die für den Mikrowellenbetrieb eingestellte Betriebsdauer auch dann im wesentlichen eingehalten wird, wenn während eines Öffnens der Tür des Backraumes aus Sicherheitsgründen die Mikrowelleneinrichtung abgeschalter wird. Der übrige Betrieb des Backraumes kann unabhängig davon in der üblichen und damit einem Anwender geläufigen Weise erfolgen.

## Patentansprüche

1. Verfahren zum Betrieb eines über eine Tür verschließbaren Backraumes eines Haushaltsherdes, Grillgerätes o. dgl., der durch mindestens eine elektrische Heizeinrichtung und eine Mikrowelleneinrichtung beheizbar ist, wobei bei dem Kombinationsbetrieb der Mikrowelleneinrichtung mit der elektrischen Heizeinrichtung die Mikrowelleneinrichtung bei einem Öffnen der Tür abgeschaltet wird, **dadurch gekennzeichnet**, daß bei dem Kombinationsbetrieb nach dem Abschalten der Mikrowelleneinrichtung aufgrund eines Öffnens der Tür mit deren erneutern, Schließen die Mikrowelleinrichtung automatisch wieder eingeschaltet wird, sofern eine einstellbare Zeitdauer für den Mikrowellenbetrieb noch nicht abgelaufen ist.

2. Schaltungsanordnung für einen über eine Tür verschließbaren Backraum eines Haushaltsherdes, Grillgerätes o. dgl., der durch mindestens eine elektrische Heizeinrichtung und eine Mikrowelleneinrichtung beheizbar ist, mit einer über die Tür betätigbaren Schalteinrichtung mit einem über die Tür betätigbaren Endschalter mit einem Öffnungskontakt zum Abschalten der Mikrowelleneinrichtung bei einem Öffnen der Tür, gekennzeichnet durch eine weitere Schalteinrichtung, durch die bei dem eingestellten Kombinationsbetrieb der Mikrowelleneinrichtung mit der elektrischen Heizeinrichtung nach einem Schließen der Tür die Mikrowelleneinrichtung erneut eingeschaltet wird, sofern die für den Mikrowellenbetrieb einstellbare Zeitdauer noch nicht abgelaufen ist.

3. Schaltungsanordnung nach Anspruch 2, dadurch gekennzeichnet, daß der weiteren Schalteinrichtung ein mit einem Schließen der Tür betätigbarer Schließkontakt des Endschalters zugeordnet ist.

## Claims

1. Method of operating a baking chamber, which is closable by way of a door and is heatable by at least one electrical heating equipment and a microwave equipment, of a household oven, grilling apparatus or the like, wherein in the case of combined operation of the microwave equipment with the electrical heating equipment the microwave equipment is switched off on opening of the door, characterised thereby that in the case of the combined operation after the switching-off of the microwave equipment due to an opening of the door the microwave equipment is automatically switched on again by renewed closing of the door and insofar as a settable time period for the microwave operation has still not elapsed.

2. Circuit arrangement for a baking chamber, which is closable by way of a door and is heatable by at least one electrical heating equipment and a microwave equipment, of a household oven, grilling apparatus or the like, comprising a switching equipment, which is actuable by way of the door, with a limit switch, which is actuable by way of the door, with an opening contact for the switching-off of the microwave equipment on an opening of the door, characterised by a further switching equipment by which in the case of a set combined operation of the microwave equipment with the electrical heating equipment after a closing of the door the microwave equipment is switched on again insofar as the time period for the microwave operation has still not elapsed.

3. Circuit arrangement according to claim 2, characterised thereby that a closing contact, which is actuable by a closing of the door, of the limit switch, is associated with the further switching equipment.

## Revendications

1. Procédé pour faire fonctionner une enceinte de cuisson fermée par une porte d'une cuisinière ménagère, d'un gril ou similaire, pouvant être chauffée par au moins un dispositif de chauffage électrique et un dispositif à micro-ondes, le dispositif à micro-ondes, en mode de fonctionnement combiné du dispositif à micro-ondes avec le dispositif de chauffage électrique, étant coupé à l'ouverture de la porte, caractérisé par le fait qu'en fonctionnement combiné, après la coupure du dispositif à micro-ondes consécutive à une ouverture de la porte, le dispositif à micro-ondes est automatiquement remis en service dès que la porte est refermée, dans la mesure où un temps de fonctionnement réglable du dispositif à micro-ondes n'est pas encore écoulé.

2. Agencement de circuit pour une enceinte de cuisson fermée par une porte d'une cuisinière ménagère, d'un gril ou similaire, pouvant être chauffée par au moins un dispositif de chauffage électrique et un dispositif à micro-ondes, comportant un dispositif de commutation qui est actionné par la porte, un interrupteur de fin de course qui est actionné par la porte et un contact d'ouverture pour couper le dispositif à micro-ondes lors d'une ouverture de la porte, caractérisé par un dispositif de commutation supplémentaire grâce auquel,en mode de fonctionnement combiné du dispositif à micro-ondes avec le dispositif de chauffage électrique, le dispositif à micro-ondes est de nouveau mis en service après fermeture de la porte, dans la mesure où un temps de fonctionnement réglable du dispositif à micro-ondes n'est pas encore écoulé.

3. Agencement de circuit selon la revendication 2, caractérisé par le fait qu'un contact de fermeture de l'interrupteur de fin de course actionné par la porte est associé au dispositif de commutation supplémentaire.
